# EUROPÄISCHE PATENTSCHRIFT

(11) **EP 1 568 642 B1**
(45) Veröffentlichungstag und Bekanntmachung des Hinweises auf die Patenterteilung: **19.11.2008**
(21) Anmeldenummer: 05004052.6
(22) Anmeldetag: 24.02.2005
(51) Int. Cl.: B65H 45/14, B65H 45/12

(54) **Falztasche mit einer Einstellvorrichtung des Taschenspaltes**
Folding pocket with a device for adjusting the gap of the pocket
Poche de pliage pour ajuster la distance de la fente de poche

(30) Priorität: 26.02.2004 DE 202004002948 U
(43) Veröffentlichungstag der Anmeldung: 31.08.2005
(73) Patentinhaber: Maschinenbau Oppenweiler Binder GmbH & Co. KG, 71570 Oppenweiler (DE)
(72) Erfinder: Nothdurft, Edgar, 71577 Grosserlach (DE); Geue, Jürgen, 71549 Auenwald-Unterbrüden (DE)
(74) Vertreter: Hano, Christian

(56) Entgegenhaltungen:
- DD-A1- 115 633
- DE-A1- 1 611 360
- DE-A1- 3 707 479
- DE-A1- 3 724 715
- DE-B- 1 240 095

## Beschreibung

Die Erfindung betrifft eine Falztasche für ein Taschenfalzwerk einer Falzmaschine mit den Merkmalen des Oberbegriffs des Patentanspruchs 1.

Aus der DE 1 611 360 A1 ist eine Falztasche für ein Taschenfalzwerk bekannt. Diese Falztasche ist in Rahmenbauweise ausgebildet und weist zwei voneinander abdrückbare Rahmen auf, an denen die oberen Taschenstäbe bzw. die unteren Taschenstäbe befestigt sind. Die Rahmen sind über Abdrückschrauben gegen Federn einstellbar, wodurch die lichte Weite zwischen den Taschenstäben eingestellt werden kann. Um die lichte Weite einer bestimmten Papierdicke entsprechend einzustellen, müssen die Abdrückschrauben gedreht werden, bis die entsprechende Taschenweite eingestellt ist, wobei die Einstellung normalerweise an einer Messskala abgelesen werden kann. Diese Einstellung ist relativ zeitaufwendig, außerdem besteht die Gefahr, dass eine Bedienungsperson die lichte Weite nicht genau genug einstellt, so dass es zu fehlerhaften Falzungen kommen kann.

In der DE 12 40 095 B ist eine Falztasche offenbart, die einen in der Falzmaschine befestigten unteren Rahmenteil und einen im Abstand zu diesem auf die jeweilige Bogenstärke einstellbaren oberen Rahmenteil umfasst. Am unteren Rahmenteil ist ortsfest ein Tascheneinlauf befestigt, der ein Unterblech und ein Oberblech aufweist, die so angebracht sind das ihr Abstand beim Einstellen des oberen Rahmenteils konstant bleibt.

Die DE 37 24 715 A1 beschreibt eine Vorrichtung zum Einstellen von Falzwalzen auf die Stärke der zu verarbeitenden Bogen, die einen ein Falzwalzenlager tragenden, federnd nachgiebigen Falzwalzenhebel und eine sich daran anschließende Zugspindel umfasst, die mit einer Einstell- und Justiereinrichtung verbunden ist. Der Falzwalzenhebel besteht dabei aus zwei miteinander lösbar verbundenen Teilen, um einen schnellen Falzwalzenwechsel zu ermöglichen.

Aus der DE 37 07 479 A1 ist eine Einstellvorrichtung für Falztaschen bekannt, wobei die Rahmen der Falztaschen durch Führungssäulen gehalten werden, die über Antriebselemente miteinander verbunden sind. An den Enden der Führungssäulen sind Gleitelemente von kreisförmigem Querschnitt angeordnet, welche an den Keilen anliegen.

Die DD 115 633 A1 offenbart eine Vorrichtung zum Einstellen von Falzwalzen auf die Bogenstärke, die einen ein ein Falzwalzenlager tragenden, federnd nachgiebigen Falzwalzenhebel und eine sich daran anschließende Zugstange umfasst. Mit der Zugstange ist eine Tastplatte mit einer am Gestell befestigten Gegenplatte verbunden. Eine Justiervorrichtung ist zentrisch zur Zugstange gelagert. Um Einstellfehler auszuschließen ist die Tastplatte mit Gegenplatte in Wirkungslinie der Zugstange angeordnet.

Der Erfindung liegt die Aufgabe zugrunde, mit konstruktiv einfachen Mitteln eine Falztasche für ein Taschenfalzwerk einer Falzmaschine zu schaffen, deren Taschenspalt schnell, einfach und exakt auf die Papierdicke eingestellt werden kann.

Diese Aufgabe wird erfindungsgemäß durch eine Falztasche mit den Merkmalen des Patentanspruchs 1 gelöst. Eine vorteilhafte Weiterbildung der erfindungsgemäßen Falztasche ist Gegenstand des Patentanspruchs 2.

Zur Einstellung des Taschenspaltes auf die Papierdicke ist es bei der erfindungsgemäßen Falztasche lediglich erforderlich, ein Papier zwischen das Widerlager und die Abstützung einzulegen. Hierdurch wird die lichte Weite des Taschenspalts automatisch an die Papierdicke angepasst. Falls ein bereits einmal gefalzter Bogen in die Falztasche eingeführt wird, ist es ausreichend, das einzulegende Papier ebenfalls einmal zu falzen und somit mit doppelter Dicke zwischen Abstützung und Widerlager zu führen.

Ein Ausführungsbeispiel der Erfindung wird nachstehend anhand von Zeichnungen näher erläutert. Es zeigen:
- Fig. 1: eine geschnittene Seitenteilansicht einer Falztasche;
- Fig. 2: eine Teildraufsicht auf die Falztasche von Fig. 1.

Die Falztasche 10 umfasst mehrere in einer Ebene parallel zueinander angeordnete obere Taschenstäbe 14, unter den in einer Ebene parallel zueinander angeordnete untere Taschenstäbe 16 im Abstand angeordnet sind, so dass zwischen jeweiligen Taschenstäben 14, 16 ein Stabspalt 18 gebildet wird. Die nebeneinander angeordneten Stabspalte 18 bilden gemeinsam einen Taschenspalt 19 für die Einführung eines Bogens in die Falztasche 10. Zwischen benachbarten Taschenstäben14 bzw. 16 ist jeweils ein Bogenanschlag 24 einer verschiebbaren Bogenanschlageinrichtung 22 angeordnet, die auf die erforderliche Bogenlänge eingestellt werden kann.

Am in Fig. 1 linken Ende der Falztasche 10 ist ein Bogeneinlauf 21 angeordnet, der ein oberes Einlaufstück 42 und ein unteres Einlaufstück 44 aufweist, die im Abstand zueinander angeordnet sind und zur Einführung eines Bogens in den Taschenspalt 19 dienen. Die Einlaufstücke 42, 44 erstrecken sich quer zur Bogeneinlaufrichtung BL über die Breite der Falztasche 10.

An der in Fig. 1 rechten Rückseite des oberen Einlaufstücks 42 ist eine ebenfalls quer zur Bogeneinlaufrichtung BI quer verlaufende Quertraverse 26 angeordnet, die am Rahmen (nicht gezeigt) der Falztasche 10 befestigt ist. An der in Fig. 1 rechten, hinteren Seitenfläche der Quertraverse 26 ist ein quaderförmiger Befestigungsklotz 34 angebracht, von dessen in Fig. 2 rechter Seitenfläche sich ein plattenförmiges Widerlager 36 quer zur Bogenlaufrichtung BL erstreckt. Die Unterseite des Widerlagers 36 ist bündig zur Unterseite des Befestigungsklotzes 34. Die Höhe des plattenförmigen Widerlagers 36 beträgt in etwa die Hälfte der Höhe des Befestigungsklotzes 34.

Wie es in Fig. 1 zu erkennen ist, liegt die bogeneinlaufseitige Seitenfläche des plattenförmigen Widerlagers 36 im Abstand zu der Quertraverse 26. In den Zwischenraum zwischen dem Widerlager 36 und der Quertraverse 26 greift ein sich nach oben erstreckender Schenkel 32 einer L- förmigen Querleiste 28 ein, der an der Quertraverse 26 gleitend anliegt. Von dem Schenkel 32 erstreckt sich ein unterer Schenkel 30 der Querleiste 28 senkrecht in Bogeneinlaufrichtung BL. An der Unterseite des Schenkels 30 der Querleiste 28 sind die oberen Taschenstäbe 14 befestigt.

Von dem oberen Ende des Schenkels 32 erstreckt sich eine plattenförmige Abstützung 48 parallel zu dem Schenkel 30 in Bogeneinlaufrichtung. Zwischen dem Widerlager 36 und dem Schenkel 30 ist eine schraubenförmige Druckfeder angeordnet, die den Schenkel 30 und somit die Taschenstäbe 14 in Richtung der unteren Taschenstäbe 16 vorspannt. Der Abstand des Schenkels 30 von der Abstützung 48 ist normalerweise so gewählt, dass die Abstützung 48 auf dem Widerlager 36 aufliegt, wenn die oberen Taschenstäbe 14 auf den unteren Taschenstäben 16 aufliegen. Abhängig von dem Material des Bogens kann jedoch auch ein vorherbestimmter Abstand voreingestellt werden.

Um den Taschenspalt 19 auf eine bestimmte Bogendicke einzustellen, ist es lediglich erforderlich, die Querleiste 28 zusammen mit den Taschenstäben 14 gegen die Druckkraft der Feder 40 nach oben zu bewegen und zwischen die Abstützung 48 und das Widerlager 36 einen Bogen mit der entsprechenden Dicke einzuführen. Der Abstand zwischen den oberen Taschenstäben 14 und den unteren Taschenstäben 16 am Bogeneinlauf 21 entspricht dann der Dicke des zwischen Widerlager 36 und der Abstützung 48 eingeklemmten Papiers 46, ggf. plus dem voreingestellten Abstand.

Abhängig von der Breite der Falztasche 10 können mehrere Einstelleinrichtungen mit Widerlager 36, Abstützung 48 und Feder 40 im Abstand zueinander in Längsrichtung der Querleiste angeordnet sein.

## Patentansprüche

1. Falztasche für ein Taschenfalzwerk einer Falzmaschine mit einem maschinenfesten Rahmen und mehreren angrenzend an einen Bogeneinlauf (21) in einer Ebene angeordneten oberen Taschenstäben (14) und mehreren in einer Ebene angeordneten unteren Taschenstäben (16), die unter Bildung eines Taschenspaltes (19) im Abstand zu den oberen Taschenstäben (14) angeordnet sind, wobei die oberen Taschenstäbe (14) wenigstens angrenzend an ihr einlaufseitiges Ende an einer quer zu ihnen verlaufende Querleiste (28) befestigt sind, **dadurch gekennzeichnet,**
- **dass** oberhalb der Querleiste (28) wenigstens ein rahmenfestes Widerlager (36) vorgesehen ist,
- **dass** zwischen der Querleiste (28) und dem Widerlager (36) eine elastische Einrichtung (40) angeordnet ist, die die Querleiste (28) und somit die oberen Taschenstäbe (14) nach unten vorspannt,
- **dass** oberhalb des Widerlagers (36) eine querleistenfeste Abstützung (48) angeordnet ist, die in einer untersten Stellung auf der den Taschenstäben (14, 16) abgewandten Seite des Widerlagers (36) aufliegt,
- wobei durch Einlegen eines Papiers (46) zwischen die Abstützung (48) und das Widerlager (36) die lichte Weite zwischen den oberen und unteren Taschenstäben (14, 16) der Dicke des Papiers (46) entsprechend einstellbar ist.

2. Falztasche nach Anspruch 1, **dadurch gekennzeichnet, dass** die Querleiste (28) im Querschnitt L-förmig ausgebildet ist, wobei ein erster Schenkel (30) auf der Oberseite der oberen Taschenstäbe (14) befestigt ist und ein zweiter Schenkel (32) sich nach oben erstreckt und an einer rahmenfesten Querstrebe (26) verschiebbar anliegt, und dass die Abstützung (48) plattenförmig ausgebildet ist und sich angrenzend an das freie Ende des zweiten Schenkels (32) parallel zu dem ersten Schenkel (30) über dem Widerlager (36) erstreckt.

## Claims

1. Buckle plate for a buckle folding unit of a folding machine comprising a frame fixed to the machine and a plurality of upper buckle plate bars (14) arranged in one plane adjacent a sheet intake (21) and a plurality of lower buckle plate bars (16) arranged in one plane, wherein the lower buckle plate bars (16) are arranged at a distance from the upper buckle plate bars (14) such that they form a buckle gap (19) and wherein the upper buckle plate bars (14) are fixed, at least adjacent their ends located at the side of the intake, to a transverse rail (28) extending transversely to the upper buckle plate bars (14), **characterized in that**
- at least one abutment (36) fixed to the frame is provided above the transverse rail (28),
- a resilient means (40) is arranged between the transverse rail (28) and the abutment (36), which resilient means (40) biases the transverse rail (28) and thus the upper buckle plate bars (14) in a downward direction,
- a support (48) fixed to the transverse rail is arranged above the abutment (36), which support (48), in its lowest position, lies upon the side of the abutment (36) facing away from the buckle plate bars (14, 16),
- wherein the clear width between the upper and lower buckle plate bars (14, 16) can be adjusted corresponding to the thickness of the paper (46) by inserting the paper (46) between the support (48) and the abutment (36).

2. Buckle plate according to claim 1, **characterized in that** the cross section of the transverse rail (28) has an L-shape, wherein a first leg (30) is fixed to the top side of the upper buckle plate bars (14) and a second leg (32) extends in an upward direction and abuts on a transverse strut (26) fixed to the frame such that it can be shifted, and **in that** the support (48) is plate-shaped and extends adjacent the free end of the second leg (32) in parallel to the second leg (30) above the abutment (36).

## Revendications

1. Poche de pliage pour un mécanisme de pliage à poche d'une plieuse comprenant un cadre solidaire de la machine et plusieurs barres à poche (14) supérieures, disposées dans un plan de façon contiguë à une entrée de feuille (21) et plusieurs barres à poche (16) inférieures, disposées dans un plan, lesquelles sont disposées en formant une fente de poche (19) à distance des barres à poche (14) supérieures, les barres à poche (14) supérieures étant fixées au moins de façon contiguë à leur extrémité côté entrée sur une baguette transversale (28) agencée transversalement à ces bords, **caractérisé en ce que**
- au moins une butée (36) solidaire du cadre est prévue au-dessus de la baguette transversale (28),
- **en ce qu'**un dispositif (40) élastique, qui précontraint la baguette transversale (28) et donc les barres à poche (14) supérieures vers le bas, est disposé entre la baguette transversale (28) et la butée (36),
- **en ce qu'**un soutien (48) solidaire de la baguette transversale, qui repose dans une bonne position inférieure sur le côté, opposé aux barres à poche (14, 16) de la butée (36), est disposé au-dessus de la butée (36),
- la largeur intérieure entre les barres à poche supérieures et les barres à poche inférieures (14, 16) peut être réglée en fonction de l'épaisseur de papier (46) par l'introduction d'un papier (46) entre le soutien (48) et la butée (36).

2. Poche de pliage selon la revendication 1, **caractérisé en ce que** la baguette transversale (28) est conçue en forme de L en section, une première branche (30) étant fixée sur le côté supérieur des barres à poche (14) supérieures et une seconde branche (32) s'étendant vers le haut et s'appuyant de façon coulissante sur une barrette transversale (26) solidaire du châssis, et **en ce que** le soutien (48) est conçu en forme de plaque et s'étend de façon contiguë à l'extrémité libre de la seconde branche (32) parallèlement à la première branche (30) au-dessus de la butée (36).
